# EUROPÄISCHE PATENTSCHRIFT

(11) **EP 0 548 644 B1**
(45) Veröffentlichungstag und Bekanntmachung des Hinweises auf die Patenterteilung: **27.03.1996**
(21) Anmeldenummer: 92120793.2
(22) Anmeldetag: 05.12.1992
(51) Int. Cl.: B65D 45/30, B65D 45/02

(54) **Deckelverschluss für Weithalsfässer aus Kunststoff**
Closure for wide-necked plastic drum
Couvercle de fermeture pour fût en matière plastique à goulot large

(30) Priorität: 23.12.1991 DE 4142737
(43) Veröffentlichungstag der Anmeldung: 30.06.1993
(73) Patentinhaber: Schütz-Werke GmbH & Co. KG., D-56242 Selters (DE)
(72) Erfinder: Schütz, Udo, W-5418 Selters (DE)
(74) Vertreter: Pürckhauer, Rolf, Dipl.-Ing.

(56) Entgegenhaltungen:
- FR-A- 413 862
- US-A- 2 243 796
- PATENT ABSTRACTS OF JAPAN, Bd. 7, Nr. 269 (M-259)(1414) 30. November 1983 & JPA 58146764

## Beschreibung

Die Erfindung betrifft einen Deckelverschluß für Weithalsfässer aus Kunststoff mit einem den Hals des blasgeformten Kunststoffasses umschließenden Außenrand und einem in den Faßhals eintauchenden, über den Deckelboden unterhalb der Faßöffnung vorstehenden Innenrand sowie einer in den Ringraum zwischen Deckelaußenrand und Deckelinnenrand eingelegten oder eingeschäumten Dichtung, die durch einen Verschluß gegen den Öffnungsrand des Faßhalses angepreßt wird, wobei der Verschluß einen unten am Deckelaußenrand angeformten Flansch bzw. Flanschabschnitte gegen eine mit Abstand unterhalb der Faßöffnung von der Faßwand radial nach außen vorstehende massive Bordur verspannt.

Bei einem derartigen aus der DE 25 44 491 C2 bekannten Weithalsfaß wird der Deckel mittels eines ein Trapezprofil aufweisenden Spannringes aus Metall verschlossen, der um den Deckelflansch und die Faßbordur gelegt wird. Bei diesem Deckelverschluß besteht die Gefahr, daß beim Aufschlagen des Deckelrandes auf den Boden bei einem Fall des Fasses aus der Höhe oder beim Umkippen des Fasses der Spannring verformt und der Deckel undicht wird.

Der Erfindung liegt die Aufgabe zugrunde, einen hinsichtlich seiner Funktionssicherheit verbesserten Faßdeckelverschluß zu entwickeln.

Diese Aufgabe ist erfindungsgemäß gelöst durch einen Deckelverschluß mit den Merkmalen des Patentanspruches 1.

Die Unteransprüche sind auf zweckmäßige Weiterbildungen der Erfindung gerichtet.

Der erfindungsgemäße Deckelverschluß zeichnet sich durch folgende Vorteile aus:
Die beiden Verschlußringe des Deckelverschlusses sind elastisch verformbar, so daß bei äußerer Krafteinwirkung durch Schlag- oder Stoßbeanspruchung beim Fall oder Umkippen des Fasses die Gefahr einer Beschädigung des Verschlusses und damit eines Undichtwerdens des Faßdeckels vermindert wird. Der Deckelverschluß kann mit einer entsprechenden Vorrichtung schnell und einfach am Faßdeckel angebracht werden. Durch die beiden Verschlußringe werden Faßbordur und Deckelflansch verstärkt, so daß die Stapellast eines mit dem neuen Verschluß ausgerüsteten Fasses erhöht werden kann. Durch die Ausrüstung eines Kunststoffasses mit dem Deckelverschluß aus Kunststoff kann das Faß aufgrund der Verwendung eines einzigen Herstellungsmaterials ohne Schwierigkeiten einem Recyclingprozeß unterworfen werden. Schließlich kann der Deckel eines für das neue Verschlußsystem vorbereiteten Fasses bei Bedarf mit einem herkömmlichen Spannring verschlossen werden.

Die Erfindung ist nachstehend anhand von in der Zeichnung dargestellten verschiedenen Ausführungen von Deckelverschlüssen für Weithalsfässer näher erläutert. Es zeigen
- Fig. 1: eine ausschnittsweise, vergrößerte Schnittdarstellung eines mit einer ersten Ausführungsform des neuen Verschlusses ausgestatteten Weithalsfaßdeckels,
- Fig. 2: eine Draufsicht des vollständigen Deckels nach Fig. 1 und die
- Fign. 3 und 4: der Fig. 1 entsprechende Darstellungen von Weithalsfaßdeckeln mit zwei weiteren Ausführungen des Deckelverschlusses.

Der z.B aus Polyethylen gespritzte Deckel 1, der mittels der in den Fig. 1 bis 4 dargestellten verschiedenen Verschlüsse auf einem aus Kunststoff geblasenen Weithalsfaß 2 befestigt werden kann, weist einen den Faßhals 3 umschließenden Außenrand 4 und einen in den Faßhals 3 eintauchenden Innenrand 5 auf, der über den Deckelboden 6 unterhalb der Faßöffnung vorsteht. In den Ringraum 7 zwischen dem Deckelaußenrand 4 und dem Deckelinnenrand 5 ist eine Dichtung 8 eingelegt oder eingeschäumt.

Der Deckelverschluß nach den Fign. 1 und 2 verwendet einen halskrauseartigen massiven Verschlußring 9 aus Kunststoff, der an der Unterseite einer mit Abstand unterhalb der Faßöffnung von der Faßwand radial nach außen vorstehenden, massiven Bordur 10 anliegt, sowie einen ebenfalls aus Kunststoff hergestellten Gegenring 11, der auf einem unten am Deckelaußenrand 4 angeformten Flansch 12 aufliegt. An die Verschlußringe 9, 11 sind über den Umfang verteilte Arretierhülsen 13, 14 angeformt, die in entsprechende Bohrungen 15, 16 in der Faßbordur 10 und im Deckelflansch 12 eingreifen. Die Verschlußringe 9, 11 und die an diese angeformten Arretierhülsen 13, 14 weisen konische Durchgangsbohrungen 17, 18 auf. Zum Verschließen des auf das Weihalsfaß 2 aufgesetzten Deckels 1 werden mittels eines Preßwerkzeuges von oben Spannbolzen 19 aus Kunststoff oder Metall in die deckungsgleich gegeneinander ausgerichteten, konischen Bohrungen 18, 17 der beiden Verschlußringe 11, 9 eingepreßt, wobei der an der Faßbordur 10 anliegende Verschlußring 9 durch eine entsprechende Vorrichtung abgestützt wird.Durch die von den Spannbolzen 19 ausgeübte Spannkraft wird die Dichtung 8 gegen den Öffnungsrand des Faßhalses 3 angepreßt.

Bei dem Deckelverschluß nach Fig. 3 sind an den an der Faßbordur 10 anliegenden Verschlußring 9 über den Ringumfang verteilte Arretierhülsen 20 angeformt, die in entsprechende deckungsgleich gegeneinander ausgerichtete Bohrungen 15, 16 in der Faßbordur 10 und im Deckelflansch 12 eingreifen. Der von oben auf den Deckelflansch 12 aufgesetzte Gegenring 11 weist mit diesem einstückig ausgebildete Spannbolzen 21 auf, die in die Arretierhülsen 20 des Verschlußringes 9 eingesetzt sind und mit an den federnd ausgebildeten Enden angeformten Widerhaken 22 den Verschlußring 9 hintergreifen.

Der Deckelverschluß nach Fig. 4 unterscheidet sich von dem Verschluß nach Fig.3 dadurch, daß die an dem Gegenring 11 angeformten Spannbolzen 21 mittels an den Enden angeordneter Krallenelemente 23 mit dem Verschlußring 9 verhakt sind, so daß ein Öffnen des Deckelverschlusses nur durch eine Zerstörung der Verschlußringe 9, 11 möglich ist und dieser Verschluß somit eine Blombierung des Fasses bildet.

Die Verschlußringe 9, 11 sind als Kunststoff-Spritzteile hergestellt.

## Patentansprüche

1. Deckelverschluß für Weithalsfässer aus Kunststoff mit einem den Hals (3) des blasgeformten Kunststoffasses (2) umschließenden Außenrand und einem in den Faßhals (3) eintauchenden, über den Deckelboden (6) unterhalb der Faßöffnung vorstehenden Innenrand sowie einer in den Ringraum (7) zwischen Deckelaußenrand (4) und Deckelinnenrand (5) eingelegten oder eingeschäumten Dichtung (8), die durch einen Verschluß gegen den Öffnungsrand des Faßhalses (3) angepreßt wird, wobei der Verschluß einen unten am Deckelaußenrand (4) angeformten Flansch (12) bzw. Flanschabschnitte gegen eine mit Abstand unterhalb der Faßöffnung von der Faßwand radial nach außen vorstehende massive Bordur (10) verspannt, gekennzeichnet durch einen halskrauseartigen, an der Unterseite der Faßbordur (10) anliegenden Verschlußring (9), einen auf dem Deckelflansch (12) aufliegenden Gegenring (11) sowie Verschlußelemente, die Bohrungen (15, 16) in der Faßbordur (10) und im Deckelflansch (12) durchsetzen und die beiden massiven Verschlußringe (9, 11) aus Kunststoff gegeneinander verspannen.

2. Verschluß nach Anspruch 1, gekennzeichnet durch an die Verschlußringe (9, 11) angeformte, über den Ringumfang verteilte Arretierhülsen (13, 14), die in entsprechende Bohrungen (15, 16) in der Faßbordur (10) und im Deckelflansch (12) eingreifen, konische Durchgangsbohrungen (17, 18), die die Verschlußringe (9, 11) und die an diese angeformten Arretierhülsen (13, 14) durchsetzen, sowie Spannbolzen (19), die in die deckungsgleich gegeneinander ausgerichteten Bohrungen (17, 18) der beiden Verschlußringe (9, 11) eingepreßt sind.

3. Verschluß nach Anspruch 1, gekennzeichnet durch an den an der Faßbordur (10) anliegenden Verschlußring (9) angeformte, über den Ringumfang verteilte Arretierhülsen (20), die in entsprechende deckungsgleich gegeneinander ausgerichtete Bohrungen (15, 16) in der Faßbordur (10) und im Deckelflansch (12) eingreifen, sowie an den auf dem Deckelflansch (12) aufliegenden Gegenring (11) angeformte Spannbolzen (21), die in die Arretierhülsen (20) des Verschlußringes (9) eingesetzt und mit dem Verschlußring (9) formschlüssig verriegelt sind.

4. Verschluß nach Anspruch 3, gekennzeichnet durch Widerhaken (22), die an die federnd ausgebildeten Enden der an den Gegenringen (11) angeordneten Spannbolzen (21) angeformt sind und den Verschlußring (9) hintergreifen.

5. Verschluß nach Anspruch 3, gekennzeichnet durch Krallenelemente (23), die an den Enden der an dem Gegenring (11) angeformten Spannbolzen (21) angeordnet und mit dem Verschlußring (9) verhakt sind.

6. Verschluß nach einem der Ansprüche 1 bis 5, dadurch gekennzeichnet, daß die Verschlußringe (9, 11) als Kunststoff-Spritzteile hergestellt sind.

## Claims

1. Closure for wide-necked plastic drums with an external edge enclosing the neck (3) of the blow-moulded plastic drum (2) and an internal edge projecting into the drum neck (3) and protruding beyond the cover base (6) below the drum opening, and with a seal (8), which is laid or inserted in the form of a foam into the annular space (7) between the external edge (4) of the cover and the internal edge (5) of the cover, said seal being pressed against the opening edge of the drum neck (3) by a closure, said closure bracing a flange (12) or flange sections moulded at the bottom on the external edge (4) of the cover against a solid edging (10) projecting radially outwards from the drum wall at a distance below the drum opening, characterised by a ruff-like locking ring (9) abutting against the underside of the drum edging (10), a counter-ring (11) lying on the cover flange (12) as well as by closing elements passing through holes (15, 16) in the drum edging (10) and in the cover flange (12) and bracing the two solid plastic locking rings (9, 11) against one another.

2. Closure according to Claim 1, characterised by retaining sleeves (13, 14) moulded onto the locking rings (9, 11) and distributed over the periphery of the ring, said retaining sleeves engaging in corresponding holes (15, 16) in the drum edging (10) and in the cover flange (12), by conical passages (17, 18) passing through the locking rings (9, 11) and the retaining sleeves (13, 14) moulded onto these, as well as by clamping bolts (19), which are pressed into the congruently aligned passages (17, 18) of the two locking rings (9, 11).

3. Closure according to Claim 1, characterised by retaining sleeves (20) moulded onto the locking ring (9) abutting against the drum edging (10) and distributed over the periphery of the ring, said retaining sleeves engaging in corresponding holes (15, 16) in the drum edging (10) and in the cover flange (12), as well as by clamping bolts (21) moulded onto the counter-ring (11) lying on the cover flange (12), said clamping bolts being inserted into the retaining sleeves (20) of the locking ring (9) and being positively locked with the locking ring (9).

4. Closure according to Claim 3, characterised by barbs (22), which are moulded onto the resiliently constructed ends of the clamping bolts (21) located on the counter-rings (11) and engage behind the locking ring (9).

5. Closure according to Claim 3, characterised by claw elements (23), which are located at the ends of the clamping bolts (21) moulded on the counter-ring (11) and are hooked onto the locking ring (9).

6. Closure according to one of Claims 1 to 5, characterised in that the locking rings (9, 11) are produced as moulded plastic parts.

## Revendications

1. Fermeture de couvercle pour des fûts à goulot large en matière plastique comportant un bord extérieur entourant le goulot (3) du fût (2) en matière plastique moulé par soufflage et un bord intérieur pénétrant dans le goulot (3) du fût et faisant saillie du fond (6) du couvercle au dessous de l'ouverture du fût, ainsi qu'une garniture (8) d'étanchéité qui est insérée, éventuellement sous forme de mousse, dans l'espace (7) annulaire compris entre le bord (4) extérieur du couvercle et le bord (5) intérieur du couvercle et qui est comprimée par une fermeture sur le bord de l'ouverture du goulot (3) du fût, la fermeture bloquant une bride (12) ou une partie de bride issue du bas du bord (4) extérieur de couvercle sur une bordure (10) pleine faisant salle radialement vers l'extérieur à distance au dessous de l'ouverture du fût de la paroi du fût, caractérisée par un anneau (9) de serrage en forme de collerette qui s'applique à la face inférieure de la bordure (10) du fût, par un contre-anneau (11) qui repose sur la bride (12) du couvercle, ainsi que par des éléments de fermeture qui passent dans des trous (15, 16) ménagés dans la bordure (10) du fût et dans la bride (12) du couvercle et qui serrent l'un contre l'autre les deux anneaux (9, 11) de fermeture pleins en matière plastique.

2. Fermeture suivant la revendication 1, caractérisée par des douilles (13, 14) de blocage qui sont issues des anneaux (9, 11) de fermeture, qui sont réparties sur le pourtour annulaire et qui pénètrent dans des trous (15, 16) correspondants, ménagés dans la bordure (10) du fût et dans la bride (12) du couvercle, par des trous (17, 18) de passage coniques qui traversent les anneaux (9, 11) de fermeture et les douilles (13, 14) de blocage qui en sont issues, ainsi que par des goupilles (19) de serrage qui sont enfoncées dans les trous (17, 18) des deux anneaux (9, 11) de fermeture qui sont dirigés l'un vers l'autre en coïncidence.

3. Fermeture suivant la revendication 1, caractérisée par des douilles (20) de blocage qui sont issues de l'anneau (9) de fermeture qui s'applique à la bordure (10) du fût, qui sont réparties sur le pourtour annulaire et qui pénètrent dans des trous correspondants qui sont dirigés l'un vers l'autre en coïncidence et qui sont ménagés dans la bordure (10) du fût et dans la bride (12) du couvercle, ainsi que par des goupilles (21) de serrage qui sont issues du contre-anneau (11) qui repose sur la bride 12 du couvercle, qui sont introduites dans les douilles (20) de blocage de l'anneau (9) de fermeture et qui sont verrouillées à l'anneau (9) de fermeture par complémentarité de forme.

4. Fermeture suivant la revendication 3 caractérisée par des crochets (22) qui sont issus des extrémités souples des goupilles (21) de serrage montées sur les contre-anneaux (11) et qui s'accrochent par derrière à l'anneau (9) de fermeture.

5. Fermeture suivant la revendication 3, caractérisée par des éléments (23) en forme de griffe qui sont montés aux extrémités des goupilles (21) de serrage issues du contre-anneau (11) et qui sont accrochées à l'anneau (9) de fermeture.

6. Fermeture suivant l'une des revendications 1 à 5, caractérisé en ce que les anneaux (9, 11) de fermeture sont fabriquées en tant que pièces en matière plastique moulées par injection.
